# FASCICULE DE BREVET EUROPEEN

(11) **EP 1 576 426 B1**
(45) Date de publication et mention de la délivrance du brevet: **02.06.2010**
(21) Numéro de dépôt: 03767732.5
(22) Date de dépôt: 03.12.2003
(51) Int. Cl.: G04B 18/00, G04B 18/02

(54) **DISPOSITIF DE REGLAGE POUR BALANCIER-SPIRAL**
FEINREGULIERUNGSVORRICHTUNG FÜR EINE UNRUH-SPIRALFEDER
DEVICE FOR FINE ADJUSTMENT OF A SPRUNG BALANCE

(30) Priorité: 19.12.2002 EP 02080621
(43) Date de publication de la demande: 21.09.2005
(73) Titulaire: Glashütter Uhrenbetrieb GmbH, 01768 Glashütte/Sachsen (DE)
(72) Inventeur: HINTZE, Hans-Georg, 01744 Paulsdorf (DE); SCHNEIDER, Mathias, 78655 Dunningen (DE)
(74) Mandataire: Ravenel, Thierry Gérard Louis
(86) Numéro de dépôt international: PCT/EP2003/013647
(87) Numéro de publication internationale: WO 2004/057427

(56) Documents cités:
- CH-A- 368 098
- CH-A- 502 623

## Description

La présente invention concerne un dispositif de réglage fin pour un balancier-spiral consistant en un agencement particulier de la raquetterie pour rendre le réglage de l'isochronisme plus facile et plus fiable sur le long terme.

De façon connue, une raquetterie est composée d'un ensemble de pièces montées sur le coq, à savoir un piton pour fixer l'extrémité de la courbe extérieure du spiral, et une raquette ajustée à frottement gras sur le coqueret comportant une extension au-delà du coq pour les goupilles et/ou la clef de raquette et à l'opposé une queue de raquette sur laquelle agit généralement une vis, contre la force de rappel d'un ressort, pour faire tourner la raquette de petits angles et modifier ainsi la longueur active du spiral. Le brevet CH502623 décrit par exemple une telle solution utilisant un ressort de rappel; le brevet CH368098 décrit une solution similaire selon laquelle une lame arquée déterminant la position de la raquette est déformée élastiquement par une vis lors du réglage.

La construction de la raquetterie a donné lieu a un certain nombre de variantes et de perfectionnements, notamment en ce qui concerne les moyens de fixation de l'extrémité extérieure du spiral, et de délimitation de la longueur active dudit spiral.

Toutes ces constructions ont en commun le fait que les moyens de réglage ou de fixation sont généralement compliqués, ce qui peut rendre délicates les opérations de réglage, et en particulier un réglage fin de l'isochronisme.

L'invention vise donc à pallier les inconvénients de cet art antérieur en procurant un dispositif beaucoup plus facile à manipuler grâce à un agencement particulier de dispositifs de serrage/blocage permettant de régler la mise au repère et la marche au moyen d'un unique dispositif de réglage fin. Cet agencement permet également de faire l'économie d'un porte-plot mobile pour effectuer le réglage de la mise au repère.

A cet effet, l'invention a pour objet un dispositif de réglage fin pour un balancier-spiral selon les revendications annexées. Les trois vis de serrage/blocage ont toutes leur axe parallèle à l'axe du balancier et sont toutes accessibles d'un même côté du dispositif, ce qui facilite les opérations de réglage.

Cette construction présente en outre l'avantage de pouvoir exercer sur la courbe à l'extérieur du spiral une force de serrage définie, sensiblement perpendiculaire à la boucle, et ne provoquant pas de déformation de celle-ci en donnant aux surfaces en regard des pinces formées par un étrier et un élément basculant en L la même courbure que celle de la courbe à l'extérieur du spiral.

D'autres caractéristiques et avantages de la présente invention apparaîtront dans la description suivante, donnée à titre illustratif et non limitatif, en référence aux dessins annexés dans lesquels :
- la figure 1 est une vue de dessus en perspective d'un balancier-spiral selon un premier mode de réalisation de l'invention;
- la figure 2 est une vue de dessous en perspective du balancier-spiral représenté à la figure 1;
- la figure 3 est une représentation agrandie en vue de dessous du dispositif de serrage selon la flèche III de la figure 2;
- les figures 4A et 4B représentent en coupe, en position ouverte et en position fermée le dispositif de serrage au niveau du coq,
- la figure 5 représente en coupe en position fermée le dispositif de serrage au niveau de la raquette.
- la figure 6 est une vue de dessus en perspective d'un balancier-spiral selon un deuxième mode de réalisation de invention;
- la figure 7 est une vue de dessous en perspective de la raquette représentée à la figure 6; et
- les figures 8, 9 et 10 sont des coupes partielles selon les lignes VIII, IX et de la figure 6.

Les figures 1 et 2 représentent en perspective, respectivement en vue de dessus et en vue de dessous, un balancier-spiral selon un premier mode de réalisation de l'invention, l'ensemble devant être fixé sur un platine d'un mouvement mécanique horloger (non représenté). Dans cet exemple, le balancier 1 comporte deux bras 1 a, 1 b dans lesquels sont vissées des vis d'équilibrage 2a, 2b, son axe 3 étant pivoté entre une platine (non représentée) et un coq 10. De façon classique, sur la figure 2 on voit que le balancier 1 comporte un petit plateau 6a, un grand plateau 6b avec une cheville de plateau 6c, et qu'une virole 5 permet de fixer la courbe au centre d'un spiral 4 sur l'axe 3 du balancier 1.

En se référant plus particulièrement à la figure 1, on voit que le coq 10 supporte une raquette 20, montée à frottement gras sur le coqueret 10a et dont la queue 20a permet d'en modifier l'orientation grâce à une vis de réglage fin 7 appuyant sur ladite queue de raquette 20a contre la force de rappel d'un ressort 8 en col-de-cygne, dont une extrémité, fixée dans le coq 10 au moyen de deux vis 8a, est traversée par ladite vis de réglage fin 7.

Le coq 10 comporte une première oreille 11 pourvue d'un premier dispositif de serrage formant pince. Ce dispositif est constitué par un étrier coudé 12 venant de matière avec la première oreille 11 et dont les pieds 12a, 12b s'étendent jusqu'au spiral 4, et dans lequel est articulé un élément basculant 13 en forme de L manoeuvrable par une vis de serrage 19 à collerette pour former une pince servant à immobiliser l'extrémité de la courbe à l'extérieur 4a du spiral 4. La description détaillée et le fonctionnement de cet ensemble formant pince seront décrits plus loin.

De même, la raquette 20 comporte un deuxième dispositif de serrage formant pince constitué, à l'opposé de la queue de raquette 20a, par une extension 21 prolongée par un étrier coudé 22 dans lequel est articulé un élément basculant 23 en L permettant de pincer une portion de la courbe à l'extérieur 4a et de définir ainsi la longueur utile du spiral 4 en agissant sur une deuxième vis de serrage 29 à collerette. L'extension 21 comporte en outre, sur l'un de ses côtés, une languette annulaire 31 s'étendant au-dessus d'une deuxième oreille 30 du coq 10. La languette 31 comporte une ouverture oblongue 32 dans laquelle est vissée une vis 9 permettant de bloquer la raquette 20 dans une position déterminée après ajustement de son orientation au moyen de la vis de réglage fin 7.

Comme on le voit dans ce mode de réalisation, les trois vis 9, 19 et 29 et les deux vis d'équilibrage 2a, 2b sont toutes accessibles d'un même côté, selon une direction parallèle à l'axe du balancier.

Les pinces permettant de fixer la courbe à l'extérieur 4a du spiral 4 sont décrites en se référant également à la vue de dessous partielle de la figure 3 et à la figure 4A représentant en coupe, selon une ligne passant par l'axe du balancier, la pince formée au niveau du coq 10 par l'élément basculant 13, ladite pince étant en position ouverte.

L'élément basculant 13 en L comporte un petit bras 14, un grand bras 15 et une articulation 13a constituée, par exemple, par deux tenons engagés dans des ouvertures correspondantes de l'étrier 12 du coq 10.

Le petit bras 14 comporte une encoche 14a délimitée par une lèvre supérieure 16 et une lèvre inférieure 18. La lèvre supérieure 16 comporte un plan-incliné 16a dirigé vers l'intérieur de l'encoche 14a, ledit plan incliné 16a venant coopérer avec un plan incliné 16b de la vis de serrage 19 pour faire pivoter par dévissage l'élément basculant 13 en ouvrant la pince. La lèvre inférieure 18 est plus longue et s'étend sous la collerette de la vis de serrage 19, de sorte que par vissage on ferme la pince, comme représenté à la figure 4B.

Le grand bras 15 comporte à sa base un sabot 17, dont les extrémités s'étendent de chaque côté en regard de la surface intérieure des pieds 12a, 12b de l'étrier 12. Le sabot 17 et les pieds 12a, 12b ont la même courbure que la courbe à l'extérieur 4a du spiral 4 de sorte que le serrage de la pince ne provoque aucune déformation de la bande.

La pince formée au niveau de la raquette 20 par l'élément basculant 23, représentée en coupe en position fermée à la figure 5, présente exactement les mêmes caractéristiques que celles précédemment décrites. L'élément basculant 23 manoeuvré par la vis de serrage 29 à collerette, comporte un petit bras 24 avec une encoche 24a délimitée par une lèvre supérieure 26 à plan incliné 26a coopérant avec un plan incliné 26b de la collerette de la vis 29, une lèvre inférieure 28, et un grand bras 25 terminé à sa base par un sabot 27 en regard des pieds 22a, 22b de l'étrier 22.

Grâce au dispositif qui vient d'être décrit, il est possible d'effectuer le réglage du balancier-spiral en effectuant successivement les opérations ci-après.

### 1. Mise au repère

Dans un premier temps on dévisse la vis 19 pour ouvrir la pince solidaire du coq 10 et on desserre la vis 9 pour faire un premier réglage grossier en orientant la raquette 20. On effectue ensuite un réglage fin en manoeuvrant la vis 7 qui agit sur la queue de raquette 20a puis on visse la vis 9 et ensuite la vis 19.

### 2. Réglage de l'isochronisme

Dans un premier temps on dévisse la vis 29 pour ouvrir la pince solidaire de la raquette 20, puis on desserre la vis 9. On modifie alors l'angle d'attache du spiral 4 en manoeuvrant la vis de réglage fin 7 pour optimiser l'isochronisme, puis on revisse la vis 9 et ensuite la vis 29.

### 3. Réglage grossier

Le réglage de la marche est effectué au moyen des vis d'équilibrage 2a, 2b qui permettent de modifier le moment d'inertie du balancier.

### 4. Réglage fin

Dans un premier temps on dévisse la vis 29 pour ouvrir la pince solidaire de la raquette 20, puis on desserre la vis 9. On peut alors procéder au réglage fin en agissant sur la vis 7. Dans cette étape, on peut s'attendre seulement à de faibles variations de l'isochronisme. Finalement on visse d'abord la vis 9, puis la vis 29.

Comme on le voit, à l'exception de la vis de réglage fin 7, toutes les autres vis permettant d'effectuer le réglage sont accessibles d'un même côté.

En se référant maintenant aux figures 6 à 10, on décrit ci-après un deuxième mode de réalisation qui diffère de celui précédemment décrit essentiellement dans la façon dont sont actionnés les dispositifs de serrage. Les parties communes, c'est à dire celles n'ayant pas subi de modifications significatives porteront les mêmes références et ne seront pas décrites à nouveau.

On voit tout d'abord que la raquette 20 a la forme simplifiée d'un anneau ouvert ne comportant plues de queue de raquette et donc pas le dispositif réglant qui était constitué par la vis 7 et le ressort en col-de-cygne 8. On observera qu'une telle simplification serait tout aussi applicable au premier mode de réalisation. La raquette 20 comporte une languette annulaire 31 pourvue d'une ouverture oblongue 32 dans laquelle est engagée une vis 9 destinée à être vissée dans une oreille 30 du coq 10 pour immobiliser la raquette 10 dans une position donnée comme on peut le voir sur la figure 9.

La raquette 20 comporte également une extension 21 sur laquelle est monté un dispositif de serrage ne comportant plus d'élément basculant, mais agissant à la façon d'un étau comportant deux mâchoires 33, 35. Une mâchoire fixe 35 en forme de L comporte un petit bras 34 fixé à l'extension 21 par chassage ou rivetage de deux plots 34a, 34b, et un grand bras 36 traversé par une vis à tête conique 39 permettant de manoeuvrer une mâchoire mobile 33 comportant un cran de guidage 33a sur le petit bras 34. Par vissage/dévissage de la vis 39 selon une direction parallèle à la platine, il est donc possible d'immobiliser ou de libérer la courbe à l'extérieur du spiral 4 pour effectuer les opérations de réglage.

Pour immobiliser l'extrémité du spiral 4, un deuxième dispositif de serrage formant un étau 45, identique au premier, est monté sur une plaquette 47 fixée sur le coq 10 au moyen d'une vis 48a et d'un tenon 48b. On retrouve donc, comme précédemment une mâchoire fixe 45, et une mâchoire mobile 43 assemblées par une vis à tête conique 49, pour permettre d'effectuer facilement le réglage du balancier-spiral.

Le fonctionnement de ce deuxième mode de réalisation est identique au premier, et ne sera donc pas décrit plus avant.

Sans sortir du cadre de la présente invention l'homme de métier peut effectuer des modifications aux modes de réalisation qui viennent d'être décrits, par exemple en donnant à l'élément basculant en L une forme différente ou en changeant son orientation de 180°.

## Revendications

1. Dispositif de réglage fin d'un balancier-spiral, formé d'un balancier (1) pourvu de vis d'équilibrage (2a, 2b) et agencé pour être pivoté entre une platine et un coq (10) supportant une raquette (20), et d'un spiral (4), au moyen des vis d'équilibrage (2a, 2b) ledit dispositif comprenant et de dispositifs de serrage prévus au niveau du coq (10) et de la raquette (20) ledit dispositif comprenant le coq (10) qui est pourvu d'une première oreille (11) comportant un premier dispositif de serrage de l'extrémité du spiral (4), la raquette (20) qui est pourvue d'une extension (21) comportant un deuxième dispositif de serrage (22, 23) de la courbe à l'extérieur (4a) du spiral (4) et étant **caractérisé en ce que**
ledit premier dispositif de serrage est formé par une pince comportant un bras fixe en forme d'étrier (12) prolongeant perpendiculairement ladite oreille (11) et dans lequel est articulé un élément basculant (13) en L manoeuvrable par une vis à collerette (19),
**en ce que**, ledit deuxième dispositif de serrage est identique au premier et manoeuvrable par une vis à collerette (29), et **en ce que** le coq (10) est pourvu d'une deuxième oreille (30) comportant un troisième dispositif de serrage formé par une vis (9) vissée dans ladite oreille (30) à travers une ouverture oblongue (32) d'une extension annulaire (31) de la raquette (20) pour la bloquer dans une position déterminée, les trois vis (9, 19, 29) permettant d'effectuer le réglage fin.

2. Dispositif de réglage fin d'un balancier-spiral, formé d'un balancier (1), pourvu de vis d'équilibrage (2a, 2b) et agencé pour être pivoté entre une platine et un coq (10) supportant une raquette (20), et d'un spiral (4), au moyen des vis d'équilibrage (2a, 2b) et de dispositifs de serrage prévus au niveau de coq (10) et de la raquette (20) ledit dispositif comprenant la raquette (20) qui est pourvue d'une première oreille (21) dans laquelle est fixé un premier dispositif de serrage de la courbe à l'extérieur (4a) du spiral (4), le coq (10) qui comporte un deuxième dispositif de serrage (43, 45) de l'extrémité du spiral (4) et étant **caractérisé en ce que** ledit premier dispositif de serrage est formé par un étau comportant une mâchoire fixe (35) solidaire de la première oreille (21) et une mâchoire mobile (33) manoeuvrable par une vis à tête conique (39), **en ce que** ledit deuxième dispositif de serrage est identique au premier et fixé dans une plaquette (47) solidaire du coq (10) et manoeuvrable par une vis à tête conique (49), et **en ce que** le coq (10) est pourvu d'une deuxième oreille (30) comportant un troisième dispositif de serrage formé par une vis (9) vissée dans ladite oreille (30) à travers une ouverture oblongue (32) d'une extension annulaire (31) de la raquette (20) pour la bloquer dans une position déterminée, les trois vis (9, 39, 49) permettant d'effectuer le réglage fin.

3. Dispositif de réglage selon la revendication 1, **caractérisé en ce que** chaque élément basculant (13, 23) en est formé par un grand bras (15, 25) et un petit bras (14, 24) L comportant une encoche (14a, 24a), délimitée par une lèvre supérieure (16, 26) et une lèvre inférieure (18, 28), dans laquelle vient s'engager la collerette de la vis associée (19, 29) pour ouvrir ou fermer la pince formée par l'étrier (12, 22) et le grand bras (15, 25).

4. Dispositif de réglage selon la revendication 3, **caractérisé en ce que** la lèvre supérieure (16, 26) de l'élément basculant (13, 23) en L comporte un plan incliné (16a, 26a) vers l'encoche (14a, 24a) coopérant avec un plan incliné (19a, 29a) correspondant de la collerette d'une vis de serrage (19, 29) pour ouvrir la pince par dévissage.

5. Dispositif de réglage selon la revendication 3, **caractérisé en ce que** la lèvre inférieure (18, 28) de l'élément basculant (13, 23) en L est plus longue que la lèvre supérieure (16, 26) et s'étend sous la collerette d'une vis de serrage (19, 29) pour fermer la mâchoire par vissage.

6. Dispositif de réglage selon la revendication 1, **caractérisé en ce que** le grand bras (15, 25) d'un élément basculant (13, 23) en L est terminé par un sabot (17, 27) dont les extrémités viennent en appui contre la base de l'étrier (12. 22) en ayant une courbure correspondant à celle de la courbe à l'extérieur (4a) du spiral (4).

7. Dispositif de réglage selon les revendications 1 ou 2, **caractérisé en ce que** les vis d'équilibrage (2a, 2b) du balancier (1) ont une tête cylindrique avec un pan coupé.

8. Dispositif de réglage selon les revendications 1 ou 2, **caractérisé en ce que** la raquette (20) est en outre pourvue d'une queue de raquette (20a) manoeuvrable par une vis (7) contre la force d'un ressort de rappel 8.

## Claims

1. Fine adjusting device for a sprung balance, formed of a balance (1) provided with poising screws (2a, 2b) and arranged to be pivoted between a plate and a balance cock (10) supporting an index (20), and a balance spring (4), by means of poising screws (2a, 2b) and tightening devices provided at the balance cock (10) and the index (20) said device including, the balance cock (10) which is provided with a first lug (11) comprising a first device tightening the end of the balance spring (4) said index (20) which is provided with an extension (21) including a second tightening device (22, 23) for the outer curve (4a) of the balance spring (4) and being **characterized in that** said first tightening device being formed by a clamp comprising a fixed arm in the shape of a stirrup (12) extending said lug (11) perpendicularly and in which there is hinged an L-shaped rocking element (13) that can be manoeuvred by a flanged screw (19) **in that** the second tightening device is identical to said first tightening device and that can be manoeuvred by a flanged screw (29), and **in that** the balance cock (10) is provided with a second lug (30) comprising a third tightening device formed by a screw (9) screwed into said lug (30) through an oblong aperture (32) of an annular extension (31) of the index (20) to lock said index in a determined position, the three screws (9, 19, 29) enabling a fine adjustment to be carried out.

2. Fine adjusting device for a sprung balance, formed of a balance (1) provided with poising screws (2a, 2b) and arranged to be pivoted between a plate and a balance cock (10) supporting an index (20), and a balance spring (4), by means of poising screws (2a, 2b) and tightening devices provided at the balance cock (10) and the index (20), said device including the index (20) which is provided with a first lug (21) in which there is fixed a first device tightening the outer-curve (4a) of the balance spring (4), the balance cock (10) is provided with a second device (43, 45) for tightening the end of the balance spring (4) being **characterized in that** said first device is formed by a vise comprising a fixed jaw (35) secured to the first lug (21) and a mobile jaw (33) that can be manoeuvred by a conical head screw (39), **in that** said second device is identical to the first and fixed in a plate (47) secured to the balance cock (10) and able to be manoeuvred by a conical head screw (49) and **in that** the balance cock (10) is provided with a second lug (30) including a third tightening device formed by a screw (9) screwed into said lug (30) through an oblong aperture (32) of an annular extension (31) of the index (20) to lock said index in a determined position, the three screws (9, 39, 49) enabling a fine adjustment to be carried out.

3. Adjusting device according to claim 1, **characterised in that** each rocking element (13, 23) is formed by a large arm (15, 25) and a small L-shaped arm (14, 24) including a notch (14a, 24a) delimited by a top lip (16, 26) and a bottom lip (18, 28), in which the flange of the associated screw (19, 29) engages to open or close the clamp formed by the stirrup (12, 22) and the large arm (15, 25).

4. Adjusting device according to claim 3, **characterised in that** the top lip (16, 26) of the L-shaped rocking element (13, 23) includes a plane (16a, 26a) inclined towards the notch (14a, 24a) cooperating with a corresponding inclined plane (19a, 29a) of the flange of a tightening screw (19, 29) to open the clamp by being unscrewed.

5. Adjusting device according to claim 3, **characterised in that** the bottom lip (18, 28) of the L-shaped rocking element (13, 23) is longer than the top lip (16, 26) and extends under the flange of a tightening screw (19, 29) to close the jaw by being screwed in.

6. Adjusting device according to claim 1, **characterised in that** the large arm (15, 25) of an L-shaped rocking element (13, 23) ends in a shoe (17, 27) the ends of which abut against the base of the stirrup (12, 22) while having a curvature corresponding to that of the outer curve (4a) of the balance spring (4).

7. Adjusting device according to claims 1 or 2, **characterised in that** the poising screws (2a, 2b) of the balance (1) have a cylindrical head with a cut face.

8. Adjusting device according to claims 1 or 2, **characterised in that** the index (20) is further provided with an index tail (20a) able to be manoeuvred by a screw (7) against the force of a return spring (8).

## Patentansprüche

1. Vorrichtung zur Feinregulierung einer Unruh-Spiralfeder, die von einer Unruh (1), die mit Abgleichschrauben (2a, 2b) versehen ist und derart angeordnet ist, dass sie zwischen einer Werkplatte und einem einen Rücker (20) tragenden Unruhkloben (10) dreht, und von einer Spiralfeder (4) gebildet ist, mittels der Abgleichschrauben (2a, 2b) und mittels Klemmvorrichtungen, die im Bereich des Unruhklobens (10) und des Rückers (20) vorgesehen sind, welche Vorrichtung den Unruhkloben (10), der mit einem ersten Ohr (11), das eine erste Vorrichtung zum Festklemmen des Endes der Spiralfeder (4) umfasst, versehen ist, sowie den Rücker (20) umfasst, der mit einem Fortsatz (21), der eine zweite Vorrichtung (22, 23) zum Festklemmen der Aussenkurve (4a) der Spiralfeder (4) umfasst, versehen ist, und welche Vorrichtung **dadurch gekennzeichnet ist, dass** die erste Klemmvorrichtung von einer Zange gebildet ist, die einen bügelförmigen ortsfesten Arm (12) umfasst, der das Ohr (11) im rechten Winkel verlängert und an dem ein L-förmiges Kippelement (13), das durch eine mit einem Kragen versehene Schraube (19) betätigt werden kann, gelenkig angebracht ist, dass die zweite Klemmvorrichtung identisch mit der Ersten ist und durch eine mit einem Kragen versehene Schraube (29) betätigt werden kann, und dass der Unruhkloben (10) mit einem zweiten Ohr (30) versehen ist, das eine dritte Klemmvorrichtung umfasst, die von einer Schraube (9) gebildet ist, die durch eine längliche Öffnung (32) eines ringförmigen Fortsatzes (31) des Rückers (20) hindurch in das Ohr (30) geschraubt ist, um den Rücker in einer bestimmten Position zu blockieren, wobei die drei Schrauben (9, 19, 29) ermöglichen, die Feinregulierung auszuführen.

2. Vorrichtung zur Feinregulierung einer Unruh-Spiralfeder, die von einer Unruh (1), die mit Abgleichschrauben (2a, 2b) versehen ist und derart angeordnet ist, dass sie zwischen einer Werkplatte und einem einen Rücker (20) tragenden Unruhkloben (10) dreht, und von einer Spiralfeder (4) gebildet ist, mittels der Abgleichschrauben (2a, 2b) und mittels Klemmvorrichtungen, die im Bereich des Unruhklobens (10) und des Rückers (20) vorgesehen sind, welche Vorrichtung den Rücker (20), der mit einem ersten Ohr (21), in dem eine erste Vorrichtung zum Festklemmen der Aussenkurve (4a) der Spiralfeder (4) befestigt ist, sowie den Unruhkloben (10) umfasst, der eine zweite Vorrichtung (43, 45) zum Festklemmen des Endes der Spiralfeder (4) umfasst, und welche Vorrichtung **dadurch gekennzeichnet ist, dass** die erste Klemmvorrichtung von einem Schraubstock gebildet ist, der eine mit dem ersten Ohr (21) fest verbundene ortsfeste Backe (35) und eine durch eine Kegelsenkschraube (39) betätigbare bewegliche Backe (33) umfasst, dass die zweite Klemmvorrichtung identisch mit der Ersten ist und an einem mit dem Unruhkloben (10) fest verbundenen und durch eine Kegelsenkschraube (49) betätigbaren Plättchen (47) befestigt ist, und dass der Unruhkloben (10) mit einem zweiten Ohr (30) versehen ist, das eine dritte Klemmvorrichtung umfasst, die von einer Schraube (9) gebildet ist, die durch eine längliche Öffnung (32) eines ringförmigen Fortsatzes (31) des Rückers (20) hindurch in das Ohr (30) geschraubt ist, um den Rücker in einer bestimmten Position zu blockieren, wobei die drei Schrauben (9, 39, 49) ermöglichen, die Feinregulierung auszuführen.

3. Reguliervorrichtung nach Anspruch 1, **dadurch gekennzeichnet, dass** jedes L-förmige Kippelement (13, 23) von einem grossen Arm (15, 25) und von einem kleinen Arm (14, 24) gebildet ist, der einen von einer oberen Lippe (16, 26) und von einer unteren Lippe (18, 28) begrenzten Einschnitt (14a, 24a) umfasst, in den der Kragen der zugeordneten Schraube (19, 29) eingefügt werden kann, um die vom Bügel (12, 22) und vom grossen Arm (15, 25) gebildete Zange zu öffnen oder zu schliessen.

4. Reguliervorrichtung nach Anspruch 3, **dadurch gekennzeichnet, dass** die obere Lippe (16, 26) des L-förmigen Kippelements (13, 23) eine sich zum Einschnitt (14a, 24a) hin neigende schiefe Ebene (16a, 26a) umfasst, die mit einer entsprechenden schiefen Ebene (16b, 26b) des Kragens einer Klemmschraube (19, 29) zusammenwirkt, um die Zange durch Ausschrauben zu öffnen.

5. Regullervorrichtung nach Anspruch 3, **dadurch gekennzeichnet, dass** die untere Lippe (18, 28) des L-förmigen Kippelements (13, 23) länger ist als die obere Lippe (16, 26) und dass sie sich unter dem Kragen einer Klemmschraube (19, 29) erstreckt, um die Backe durch Einschrauben zu schliessen.

6. Reguliervorrichtung nach Anspruch 1, **dadurch gekennzeichnet, dass** der grosse Arm (15, 25) eines L-förmigen Kippelements (13, 23) in einem Schuh (17, 27) endet, dessen Enden sich an der Basis des Bügels (12, 22) abstützen, wobei er eine Krümmung aufweist, die derjenigen der Aussenkurve (4a) der Spiralfeder (4) entspricht.

7. Reguliervorrichtung nach Anspruch 1 oder 2, **dadurch gekennzeichnet, dass** die Abgleichschrauben (2a, 2b) der Unruh (1) einen Zylinderkopf mit einer geschnittenen Kante aufweisen.

8. Reguliervorrichtung nach Anspruch 1 oder 2, **dadurch gekennzeichnet, dass** der Rücker (20) zudem mit einer Rückerspitze (20a) versehen ist, die durch eine Schraube (7) entgegen der Kraft einer Rückstellfeder 8 betätigt werden kann.
